# EUROPÄISCHE PATENTSCHRIFT

(11) **EP 0 016 015 B1**
(45) Veröffentlichungstag und Bekanntmachung des Hinweises auf die Patenterteilung: **12.01.1983**
(21) Anmeldenummer: 79900588.9
(22) Anmeldetag: 01.06.1979
(51) Int. Cl.: A45D 34/00, A61L 9/12

(54) **Duftstoffspender mit Langzeitwirkung**
Fragrance dispenser with prolonged activity
Diffuseur d'odeur à activité prolongée

(30) Priorität: 02.06.1978 CH 6038/78; 23.12.1978 CH 13066/78; 21.03.1979 CH 2627/79
(43) Veröffentlichungstag der Anmeldung: 01.10.1980
(73) Patentinhaber: Weick, Heinz Hermann, 1202 Genf (CH)
(72) Erfinder: Weick, Heinz Hermann, 1202 Genf (CH)
(86) Internationale Anmeldenummer: CH7900081
(87) Internationale Veröffentlichungsnummer: WO8000003

## Beschreibung

### Technisches Gebiet:

Die Erfindung betrifft einen Duftstoffspender mit Langzeitwirkung zur Abdunstung von flüssigen Duftstoffen zur Plazierung in Taschen von Kleidungsstücken, in Handtaschen u. dgl. sowie in der Bestückung mit einem Sockelkörper zur Verwendung als aufstellbares Abdunstungsgerät. Auf den genannten Gebieten wird von der Erfindung ein solches Organ zur Langzeitabdunstung betroffen, das einen als scheibenförmig flaches Hohlplättchen ausgebildeten Grundkörper aufweist, welcher zwischen zwei etwa planparallelen, wenigstens zum Teil porös ausgebildeten Breitseitenwandungen eine Abdunstungskammer aufweist, in der sich ein der Abdunstung dienender Duftstoffträger befindet, wobei sich auf dem Grundkörper ein schieberartig bewegbarer Abdeckkörper befindet, welcher aus einer den porösen Teil der Breitseitenwandungen abdeckenden Verschlussstellung in wenigstens eine Abdunstungsposition verstellbar ist. Die Duftstoffe können auch paramedizinischer Art sein, z.B. zur Beeinflussung der Atemwege.

### Zugrundeliegender Stand der Technik:

Es sind bereits der obigen Art ähnliche Duftstoffspender mit scheibenförmig flachem Grundkörper druckschriftlich bekanntgeworden. Sie dienen zur Unterbringung an Miederwaren, Büstenhaltern, Schweissblättern u. dgl. Kleidungsstücke, die zu diesem Zweck mit speziellen Taschen versehen sind. Bei einer dieser vorbekannten Ausführungen besteht der den Duftstoffträger umschliessende Behälter aus Viskoseschwamm und enthält eine schlitzförmige Kammer, in die eine tafelförmig flache, eine kapillare Bohrung aufweisende Parfumampulle eingeschoben wird (Schweizer Patent Nr. 367945). Der flexible Behälter ist von einem elastischen, perforierten Überzug umgeben. Ein anderer Vorschlag besteht darin, eine Parfumpastille fester oder halbfester Konsistenz direkt in einem mit Abdunstungslöchern versehenen Beutel unterzubringen (Schweizer Patent Nr. 345432).

Bei einem weiteren als bzw. in Verbindung mit einem Schmuckgegenstand zu tragenden Duftstoffspender mit einem ebenfalls scheibenförmig flachen, Abdunstungsöffnungen aufweisenden Grundkörper ist flüssiger Duftstoff an eine Pastille aus Aktivkohle gebunden. Der Grundkörper wird von einem hülsenförmigen Abdeckkörper übergriffen, der jedoch nicht zur Regulierung der Abdunstungsöffnungen dient (französisches Patent Nr. 752934).

Die Nachteile dieser Dufststoffspender bestehen insbesondere in einer sehr kleinen Abdunstungskapazität, einer fehlenden Verschluss- bzw. Dosiereinrichtung für die Abdunstung, sowie in der unangenehmen Eigenschaft, dass der flüssige Duftstoff die abdunstenden Wandungsbereiche des Grundkörpers infolge Kriechwirkung auch aussen benetzt und hier aus im flüssigen Duftstoff vorhandenen Ölen klebrige Rückstände hinterlässt.

Aus den genannten Gründen haben diese Duftstoffspender nie Zustimmung gefunden.

### Offenbarung der Erfindung:

Vorliegender Erfindung liegt die Aufgabe zugrunde, einen Duftstoffspender der genannten Art unter Vermeidung der oben genannten Nachteile derart weiterzuentwickeln, dass er sich durch eine neuartige und in der Handhabung besonders praktische Form und Konstruktion insbesondere zum Tragen in ohnehin in Kleidungsstücken vorhandenen Taschen wie Brusttaschen von Jacken, Hemden und Blusen, in Jackeninnentaschen usw. eignet. Eine zweckmässige einfache Weiterbildung soll darüber hinaus die Benutzung dieses Organs als Standgerät erlauben.

Die Erfindung ist nun dadurch gekennzeichnet, dass der Grundkörper mit einer sich etwa in der Ebene der Abdunstungskammer erstreckenden, mit dieser mittels wenigstens eines Duftstoffdurchtrittskanals kommuniziereden flachen Duftstoffreservekammer versehen ist, und dass sich wenigstens ein einen Duftstoffdurchtrittskanal durchragender dochtartiger Duftstoffleiter fester gradliniger Ausbildung mit einem sogleich als direkt an die ihn umgebende Luft abdunstender Duftstoffträger dienenden Längsbereich in die Abdunstungskammer erstreckt, in der in geringem Abstand berührungsfrei an den Breitseitenwandungen derselben entlangläuft.

Die Anordnung einer Flüssigkeitsreservekammer ist aufgrund des französischen Patents Nr. 2043890 bei aus einem Grundkörper und einem Abdeckkörper bestehenden Abdunstern an sich vorbekannt. Hier handelt es sich jedoch um ein Gerät runden Querschnitts zum Abdunsten von Insektiziden, Desinfektionsmittel, Desodorans u. dgl. Ein solches Gerät wird ausschliesslich stehend irgendwo in einem Raum plaziert, so dass die inform des Durchmessers gegebene erhebliche Tiefenabmessung ohne Bedeutung ist. Abgesehen davon, dass dieser Abdunster aus den genannten Gründen nicht der durch vorliegende Erfindung verbesserten Gerätegattung entspricht, befindet sich die Flüssigkeitsreservekammer nicht im Grund- sondern im Adeckkörper. Dadurch ist die Abdichtung der Reservekammer im geöffneten Gerätezustand problematisch. Eine andere als die aufrechte Lage würde die Flüssigkeit ausfliessen lassen. Ausserdem steht die Abdunstungskammer bei eingeschobenem Grundkörper über die Abdunstungsschlitze mit der Reserveflüssigkeit in direktem Kontakt.

Ein weiterer ganz wesentlicher nachteiliger Unterschied besteht noch in der Bestückung dieses vorbekannten Geräts mit einem herkömmlichen flexiblen, dochtartigen Flüssigkeitsleiter (im Gegensatz zum Duftstoffleiter fester gradliniger Ausführung nach vorliegender Erfindung). Der genannte flexible Flüssigkeitsleiter erstreckt sich zwar ebenfalls in die Abdunstungskammer. Diese ist jedoch zusätzlich mit einem saugfähigen Abdunstungsmaterial ausgefüllt. Dadurch dunstet der Flüssigkeitsleiter nicht an die ihn umgebende Luft ab, sondern gibt die Flüssigkeit in noch flüssiger Form an das zusätzliche Abdunstungsmaterial weiter. Dieses steht mit der Mantelwandung der Abdunstungskammer in direkter Berührung, so dass sich dadurch eine Flüssigkeitsbenetzung dieser Wandung ergibt, die - im Gegensatz hierzu - durch die erfindungsgemässe Konstruktion vermieden wird.

Ein weiteres Erfindungsmerkmal besteht darin, dass der Abdeckkörper als scheidenförmige Hülse ausgebildet ist, welche zwecks Sicherung einer Mehrzahl von Einstellpositionen mit einem nach innen gerichteten Rastnocken versehen ist, der infolge Eigenfederung der entsprechenden Abdeckkörperwandung mit einer Längsreihe von Abdungstungsöffnungen des Grundkörpers verrastend zusammenwirkt.

Weitere Erfindungsmerkmale gehen aus der Zeichnungsbeschreibung hervor.

Beschreibung der Zeichnungsfiguren:
In der Zeichnung sind mehrere Ausführungsbeispiele der Erfindung dargestellt. Es zeigen:
   Fig. 1 einen teilgeschnittenen Seitenriss eines ersten Ausführungsbeispiels,
   Fig. 2 einen Schnitt A-A nach Fig. 1,
   Fig. 3 einen Schnitt B-B nach Fig. 1,
   Fig. 4 einen Schnitt C-C nach Fig. 1,
   Fig. 5 einen Schnitt D-D nach Fig. 1,
   Fig. 6 eine Perspektive in erster Abdunstungsposition,
   Fig. 7 einen geschnittenen Teilseitenriss eines Duftstoffspenders mit einem in der Duftstoffreservekammer angeordneten, elastischen Druckausgleichskörper,
   Fig. 8 in gleicher Darstellung eine Alternative zu Fig. 7,
   Fig. 9 einen Seitenriss eines mit einem getrennten Sockelkörper versehen Duftstoffspenders entsprechend dem ersten Ausführungsbeispiel,
   Fig. 10 einen Seitenriss einer Schmalseite nach Fig. 9,
   Fig. 11 einen teilgeschnittenen Seitenriss einer Ausführungsvariante, bei welcher Grundkörper und Sockelkörper einteilig ausgebildet sind und
   Fig. 12 einen Schnitt E-E nach Fig. 11.

Zur Erzielung einer grösstmöglichen Klarheit der einzelnen Konstruktionsdetails wurden die Figuren in verschiedenen Massstäben dargestellt. Demgegenüber ist der Duftstoffspender in der Ausbildung zum Tragen in Taschen von Kleidungsstücken so bemessen, dass er z.B. auch in einer kleinen Brusttasche eines Hemdes oder einer Bluse Platz findet. Für Nur-Sockelgeräte ist die Grösse von weniger grosser Bedeutung.

Entsprechend dem Ausführungsbeispiel nach den Fig. 1 bis 6 besteht der Grundkörper aus dem die Abdunstungskammer 1a umschliessenden scheibenförmig flachen Hohlplättchen 1 und dem als Griffteil dienenden und gleichzeitig die Duftstoffreservekammer 2 enthaltenden flachen Hohlkörper 2. Diese beiden Teile sind durch flüssigkeitsdichte Ultraschall-Verschweissung gegeneinander befestigt. Durch einen zentralen Nachfülldosierraum 2b ist die Duftstoff-Reservekammer 2a in zwei Hälften getrennt, die je durch eine Mehrzahl von hülsenförmig umschlossenen Tampons 4 aus saugfähigem Material ausgefüllt sind. Die beiden Hälften der Duftstoff-Reservekammer 2a sind durch Parfumdurchtrittskanäle 1g mit der Abdunstungskammer 1a verbunden. Durch diese Kanäle führen dochtartige Duftstoffleiter 5 fester geradliniger Ausbildung. Sie bestehen vorzugsweise aus Chemiefasern und raqen mit ihren oberen Längsbereichen in die Tampons 4, während deren sich in die Abdunstungskammer 1a erstreckenden unteren Bereiche sogleich als abdunstende Duftstoffträger 5a dienen. Der Nachfülldosierraum ist beidseitig zu den beiden Hälften der Duftstoffreserverkammer 2a hin durch die Stege 2d begrenzt, zwischen denen sich Flüssigkeitsdurchtrittsschlitze 2e befinden. Eine nach aussen gerichtete Einfüllöffnung 2c des Nachfülldosierraumes 2 ist durch den abnehmbaren Stopfen 3 verschlossen. Eine Druckausgleichsöffnung 1h führt vom Nachfülldosierraum 2b in die Abdunstungskammer ia. Die beiden Seitenwände 1 b des Hohlplättchens 1 sind mit in Reihen angeordneten Abdunstungsöffnungen 1 versehen.

Das Abdeckorgan 6 ist als scheidenförmiger, das Hohlplättchen 1 eng umschliessender Körper 6 ausgebildet. Er besitzt zwecks Sicherung verschiedener Einstellpositionen im Bereich seiner Öffnung innenseitig zwei aufgrund der Elastizität der Körperseitenwandungen federnd mit entsprechenden Reihen von Abdunstungsöffnungen 1d zusammenwirkende Rastnocken 6a. Die konische Ausbildung derselben und der entsprechenden Abdunstungsöffnungen 1c erleichtert die Ver- und Entrastungsfunktion. Die Rastöffnungen 1d erlauben eine dritte Abdunstungsposition, bei der alle drei Querreihen von Abdunstungsöffnungen 1c freiliegen. Die oberste bzw. erste Rastposition ist die Verschluss-Stellung.

Da die beschriebenen Rastmittel 1c, 6a keine genügende Sicherung gegen ein völliges Abziehen des Abdeckkörpers 6 vom Hohlplättchen 1 bieten, ist am Abdeckkörper innenseitig noch ein mittig angeordneter und gegenüber den Rastnocken 6a höher ausgebildeter zylindrischer Anschlagnocken 6b vorgesehen, der in eine Anschlaglängsnute 1e des Hohlplättchens 1 eingreift. Diese Nute wird auf zwei sich gegenüberliegenden Seiten durch Stege 1f begrenzt.

Die Längsbereiche 5a der Duftstoffleiter 5 weisen einen gewissen Abstand von den Seitenwandungen 1b des Hohlplättchens 1 auf. Dadurch ist verhindert, dass die Duftstoffleiter infolge Berührung eine unerwünschte Benetzung der genannten Wandungen herbeiführen können. Damit die Duftstoffleiter 5 mit Sicherheit in dieser Lage verharren, sind sie jeweils zwischen den Längsreihen von Abdunstungsöffnungen 1 angeordnet und dadurch geschützt. Zudem sichern die Stege 1f des Hohlplättchens 1 den gegenseitigen Abstand der Wandungen 1b.

Der Duftstoffspender kann im aufgefüllten Zustand oder auch leer in den Handel gebracht werden. Im ersteren Fall wird der Anschlagbereich zwischen dem Grundkörper 1, 2 und dem in Verschluss-Stellung geschobenen Abdeckkörper 6 mittels eines umlaufenden Selbstklebebandes praktisch luftdicht verschlossen.

Durch späteres Entfernen des Selbstklebebandes durch den Benutzer ist der Duftstoffspender sogleich betriebsbereit.

Es wird nun - nachdem der Abdeckkörper 6 entsprechend der gewünschten Abdunstungsintensivität in eine der drei möglichen Abdunstungspositionen eingestellt ist - mit nach oben weisendem Griffteil 2 beispielsweise in einer Brusttasche eines Kleidungsstückes diskret getragen. Die von den Längsbereichen 5a der Parfumleiter 5 verdunstete Parfummenge wird diesen laufend aus der Duftstoffreservekammer 2a neu zugeführt.

Der saugfähige Füllstoff der Tampons 4 bindet den flüssigen Duftstoff und wirkt somit einer zu grossen Duftstoffabgabe entgegen.

Die Druckausgleichsöffnung 1a erfüllt die Aufgabe eines für die Duftstoffabgabe erforderlichen Druckausgleichs. Er dient jedoch nicht nur diesem Zweck, sondern ist auch dann von besonderer Bedeutung, wenn der Duftstoffspender bei einer Flugreise oder einer Gebirgsfahrt plötzlich in eine grössere Höhe und somit unter den Einfluss eines niedrigeren atmosphärischen Druckes gelangt, der sich sogleich auch in der Duftstoff- Reservekammer 2a einstellen kann.

Bei erneuter Zunahme des atmosphärischen Druckes geschieht ein Ausgleich in umgekehrter Richtung.

Dieser Duftstoffspender vereinigt gegenüber den vorbekannten Vorrichtungen folgende Vorteile: sehr flache, unauffällig zu tragende Ausbildung, einfach zu handhabende Mehrstufen-Einstellung, direkter Einsatz von flüssigen Duftstoffen, besonders grosse Abdunstungskapazität infolge der Duftstoff-Reservekammer und Nachfüllbarkeit.

Zum Zwecke des Nachfüllens wird der Stopfen 3 abgezogen, um mit einer Pipette den Nachfülldosierraum 2d aufzufüllen. Die nachgefüllte Parfummenge wird anschliessend durch die Schlitze 2e langsam von den Tampons 4 aufgesogen. Anstelle des Verschlusses 2c, 3 kann - wie bei einem nachfüllbaren Feuerzeug - ein selbstschliessendes Ventil vorgesehen sein, wodurch das Nachfüllen in bei diesem bekannter Weise vorzunehmen wäre.

Die Ausführungsvariante nach Fig. 7 ist bis auf die Druckausgleichsmittel und die fehlende Anordnung von Tampons 4 mit dem vorher beschriebenen Ausführungsbeispiel identisch. Gleiche Teile sind daher mit gleichen Bezugszahlen versehen und werden nicht noch einmal beschrieben.

Zum Druckausgleich befindet sich oben in der Duftstoffreservekammer 2a das Druckausgleichsorgan 7. Es ist als dünnwandiger, gummielastischer Hohlkörper ausgebildet, mittels des Anschlusshalses 7a mit dem stutzenartigen Vorsprung 1j verbunden und kommuniziert durch die Druckausgleichsöffnung 1e mit der Atmosphäre. Das Druckausgleichsorgan 7 steht somit aussenseitig unter dem Druck der Duftstoff-Reservekammer 2a, während im Druckausgleichsorgan atmosphärischer Druck herrscht. Diese beiden Drücke sind normalerweise etwa gleich. Gelangt das Abdunstungsorgan nun in grössere Höhe und dadurch unter den Einfluss eines niedrigeren atmosphärischen Druckes, so wirkt der dadurch in der Duftstoffreservekammer 2a entstehende Überdruck von aussen auf das Ausgleichsorgan 7 und verringert dessen Volumen, wodurch sich der Druck der Duftstoffreservekammer 2a auf den atmospärischen Aussendruck einstellt. Ein unerwünschter Mehraustritt von Duftstoff ist dadurch verhindert. Bei erneuter Zunahme des atmosphärischen Druckes vollzieht sich der Ausgleich in umgekehrter Richtung.

Ein fabrikmässiges Auffüllen der Duftstoffreservekammer 2a geschieht beispielsweise wie folgt:
Zunächst werden nur sieben der acht Duftstoffleiter 5 eingesetzt. Anschliessend wird mittels einer Pipette eine vordosierte Menge flüssigen Duftstoffes durch den achten Kanal 1g gespritzt und dieser nun durch Einsetzen des achten Duftstoffleiters besetzt. Diese Art des Auffüllens erspart eine zusätzliche Einfüllöffnung. Allerdings besteht bei dieser Ausführung keine Möglichkeit eines späteren Nachfüllens.

Eine gegenüber Fig. 7 alternative Druckausgleichseinrichtung ist anhand von Fig. 8 gezeigt. In der Duftstoffreservekammer 2a' des Griffteils 2' befindet sich der beutelartige flexible Einsatz 7'. Er ist mit seinem Anschlusshals 7a' mit dem stutzenartigen Vorsprung 1j' verbunden. In diesem befindet sich der Duftstoffdurchtrittskanal 1g'. Dieser wird vom Duftstoffleiter 5' durchragt, dessen sich in die Abdunstungskammer 1a' erstreckender Längsbereich wiederum zur Abdunstung dient. Die Wandungen der Abdunstungskammer 1a' enthalten die Abdunstungsöffnungen 1c'. Durch die Druckausgleichsöffnung 1h' ist sichergestellt, dass der beutelförmige Einsatz 7' aussenwandig unter atmosphärischem Druck steht. Entsprechend der ausfliessenden Duftstoffmenge und aufgrund seiner folienartigen dünnen Wandung ändert der Beutel 7' seine Raumform - wird also in bezug auf seinen Inhalt kleinerwodurch das Problem einer sonst eventuell erforderlichen Luftzufuhr gelöst ist. Ebenfalls durch plötzliche Höhenunterschiede entstehende Druckdifferenzen werden sofort ausgeglichen.

Es können auch bei dieser Lösung mehrere Duftstoffleiter eingesetzt werden (bzw. ein Duftstoffleiter grösseren Querschnitts).

Entsprechend der Ausführung nach den Fig. 9 und 10 ist das aus den Teilen 1, 2 und 6 bestehende Abdunstungsorgan mit einem separaten Einstecksockelkörper 8 versehen.

Der Vorteil dieser weiteren Ausgestaltung besteht darin, dass das Abdunstungsorgan wahlweise in der Kleidung getragen oder z.B. auf einem Schreibtisch, einem Bücherregal o.dgl. plaziert werden kann. Mit geringstem Aufwand werden somit zwei verschiedene Anwendungsarten realisiert.

Oben ist dem Griffteil 2 eine Bohrung 2f angeformt, was eine hängende Anordnung z.B. in einem Kraftfahrzeug ermöglicht. Für eine Haftbefestigung kann das Organ mit doppelseitig wirkendem Klebeband 9 o.dgl. versehen sein. Auch die Bestückung mit einem Ansteckclips ist möglich.

Anhand der Fig. 11 und 12 ist gezeigt, dass das Abdunstungsorgan auch mit einem fest angeformten Sockel 18 versehen werden kann. Er ist mit dem die Abdunstungskammer 11a umschliessenden Hohlplättchen 11 einteilig hergestellt.

Es fällt auf, dass diese Ausführungsvariante eine umgekehrte Gebrauchslage aufweist, indem sich der Abdeckkörper 16 nunmehr oben befindet, während die Duftstoffreservekammer 12a innerhalb des Sockelkörpers 18 angeordnet ist. Eine Druckausgleichsöffnung ist mit 11h bezeichnet. Unten ist die Duftstoffreservekammer 12a durch einen durch flüssigkeitsdichte Ultraschallverschweissung befestigten Deckel 19 verschlossen, in welchem sich ein Nachfüllschraubverschluss 20 befindet.

Alle übrigen Konstruktionsdetails wie Duftstoff, Abdunstungsöffnungen, Verrastungseinrichtungen usw. entsprechen denjenigen des ersten Ausführungsbeispiels und sind ohne weitere Erklärungen verständlich.

## Patentansprüche

1. Duftstoffspender mit Langzeitwirkung zur Abdunstung von flüssigen Duftstoffen, insbesondere zur Plazierung in Taschen von Kleidungsstücken und Handtaschen, sowie in der Bestükkung mit einem Sockelkörper, mit einem als scheibenförmig flaches Hohlplättchen ausgebildeten Grundkörper, welcher zwischen zwei etwa planparallelen, wenigstens zum Teil porös ausgebildeten Breitseitenwandungen eine Abdunstungskammer aufweist, in der sich ein der Abdunstungs dienender Duftstoffträger befindet; weiterhin mit einem auf dem Grundkörper schieberartig bewegbar angeordneten Abdeckkörper, welcher aus einer den porösen Teil der Breitseitenwandungen abdeckenden Verschlussstellung in wenigstens eine Abdunstungsposition verstellbar ist, dadurch gekennzeichnet, dass der Grundkörper (1, 2) mit einer sich etwa in der Ebene der Abdunstungskammer (1a) erstreckenden, mit dieser mittels wenigstens eines Duftstoffdurchtrittskanals (1g) kommunizierenden flachen Duftstoffreservekammer (2a) versehen ist, und dass sich wenigstens ein einen Duftstoffdurchtrittskanal (1g) durchragender dochtartiger Duftstoffleiter (5) fester geradliniger Ausbildung mit einem sogleich als direkt an die ihn umgebende Luft abdunstender Duftstoffträger dienenden Längsberich (5a) in die Abdunstungskammer (1a) erstreckt, in der er in geringem Abstand berührungsfrei an den Breitseitenwandungen (1b) entlangläuft.

2. Duftstoffspender nach Anspruch 1, dadurch gekennzeichnet, dass der Abdeckkörper (6) als scheidenförmige Hülse ausgebildet ist, welche zwecks Sicherung einer Mehrzahl von Einstellpositionen mit einem nach innen gerichteten Rastnocken (6a) versehen ist, der infolge Eigenfederung der entsprechenden Abdeckkörperwandung mit einer Längsreihe von Abdunstungsöffnungen (1c) des Grundkörpers (1, 2) verrastend zusammenwirkt.

3. Duftstoffspender nach Anspruch 1, dadurch gekennzeichnet, dass der Abdeckkörper (6) mittels eines innenseitigen Anschlagnockens (6b) mit einer Anschlaglängsnute (1e) einer Breitseitenwandung (1b) des Grundkörpers zusammenwirkt.

4. Duftstoffspender nach Anspruch 1, dadurch gekennzeichnet, dass die Duftstoffreservekammer (2a) mit saugfähigem Material (4) ausgefüllt ist, mit welchem eine beliebige Anzahl von Duftstoffleitern (5) in Berührungskontakt steht.

5. Duftstoffspender nach Anspruch 4, dadurch gekennzeichnet, dass der saugfähige Füllstoff aus einer Mehrzahl von hülsenförmig umschlossenen Tampons (4) besteht.

6. Duftstoffspender nach Anspruch 1, dadurch gekennzeichnet, dass die Duftstoffreservekammer (2a) über eine kleine Druckausgleichsöffnung (1h) mit der Atmosphäre verbunden ist.

7. Duftstoffspender nach Anspruch 1, dadurch gekennzeichnet, dass die Duftstoffleiter (5) in stäbchenförmiger Ausführung aus Chemiefasern bestehen, und dass sich die in die Abdunstungskammer (1a) erstreckenden Längsbereiche (5a) derselben - in Breitseitenansicht des Grundkörpers (1, 2) gesehen - jeweils zwischen zwei in Längsrichtung der Duftstoffleiter (5) verlaufenden Reihen von Abdunstungsöffnungen (1c) befinden.

8. Duftstoffspender nach Anspruch 1, dadurch gekennzeichnet, dass der senkrechte Abstand zwischen den Breitseitenwandungen (1 b) der Abdunstungskammer (1a) durch wenigstens einen längsmittigen Steg (1f) stabilisiert ist.

9. Duftstoffspender nach Anspruch 4, dadurch gekennzeichnet, dass die Duftstoffreservekammer (2a) einen durch Trennstege (2d) bis auf wenigstens einen Flüssigkeitsdurchtrittsschlitz (2e) von dem mit Füllstoff (4) belegten Raum der Duftstoffreservekammer (2a) getrennten Nachfülldosierraum (2b) aufweist, welcher mit einer verschliessbaren, nach aussen weisenden Nachfüllöffnung (2c) versehen ist.

10. Duftstoffspender nach Anspruch 1, dadurch gekennzeichnet, dass ein Reserveduftstoff aufnehmender Raumbereich der Duftstoffreservekammer (2a) gegenüber dem atmosphärischen Aussendruck über ein elastisches Organ (7) in druckausgleichender Beziehung steht.

11. Duftstoffspender nach Anspruch 10, dadurch gekennzeichnet, dass das elastische Druckausgleichsorgan (7) als in der Duftstoff- reservekammer (2a) untergebrachter flexibler Hohlkörper ausgebildet ist, dessen Innenraum über eine Druckausgleichsöffnung (1 der Duftstoffreservekammer (2a) mit der Atmosphäre verbunden ist.

12. Duftstoffspender nach Anspruch 1, dadurch gekennzeichnet, dass derselbe mit einem Sockelkörper (8, 18) versehen ist.

13. Duftstoffspender nach Anspruch 14, dadurch gekennzeichnet, dass der Sockelkörper (18) reservekammerseitig fest mit dem Grundkörper (11) verbunden ist.

14. Duftstoffspender nach Anspruch 14, dadurch gekennzeichnet, dass der Sockelkörper (8) als Einstecksockel für die aus Grundkörper (1, 2) und Abdeckkörper (6) bestehende Geräteeinheit ausgebildet ist.

## Claims

1. A perfume dispenser with a long-term action for the evaporation of liquid perfumes, in particular for putting in pockets in clothing and handbags, and in conjunction with a base member, comprising a main body which is in the form of a flat hollow plate-like member and which has an evaporation chamber between two substantially plane-parallel broad side walls which are at least in part of a porous nature, a perfume carrier for evaporation of the perfume being disposed in the evaporation chamber; further comprising a cover member which is arranged movably with a sliding action on the main body and which is movable from a closure position of covering the porous part of the broad side walls, into at least one evaporation position, characterised in that the main body (1, 2) is provided with a flat perfume reserve chamber (2) which extends substantially in the plane of the evaporation chamber (1a) and which communicates therewith by means of at least one perfume communication passage (1g), and that at least one perfume conductor wick (5) of solid straight configuration, which estends through a perfume communication passage (1g) extends into the evaporation chamber (1a), with a longitudinal portion (5a) which at once serves as a perfume carrier for evaporating perfume directly to the air therearound, the conductor wick extending in the evaporation chamber (1a) without contact along the broad side walls (1b) at a small spacing.

2. A perfume dispenser according to claim 1 characterised in that the cover member (6) is in the form of a partitioning sleeve which, for the purposes of securing a plurality of setting positions, si provided with an inwardly directed latching projection (6a) which, as a result of natural resiliency of the corresponding wall of the cover member, latchingly co-operates with a longitudinal row of evaporation openings (1c) in the main body (1, 2).

3. A perfume dispenser according to claim 1 characterised in that the cover member (6) has an abutment projection (6b) on its inside, with which it co-operates with an abutment groove (1e) in a broad side wall (1b) of the main body.

4. A perfume dispenser according to claim 1 characterised in that the perfume reserve chamber (2) is filled with absorbent material (4), wherein any number of perfume conductors (5) is in contact with said material.

5. A perfume dispenser according to claim 4 characterised in that the absorbent material in the perfume reserve chamber comprises a plurality of tampons (4) which are enclosed in a sleeve- like configuration.

6. A perfume dispenser according to claim 1 characterised in that the perfume reserve chamber (2a) is connected to atmosphere by way of a small pressure compensating opening (1 h).

7. A perfume dispenser according to claim 1 characterised in that the perfume conductors (5) are of a bar-like configuration comprising chemical fibres, and that the longitudinal portions (5a) thereof, which extend into the evaporation chamber (1 a), as viewed in a view on the broad side of the main body (1, 2), are respectively disposed between two rows of evaporation openings (1c), which extend in the longitudinal direction of the perfume conductors (5).

8. A perfume dispenser according to claim 1 characterised in that the perpendicular spacing between tre broad side walls (1b) of the evaporation chamber (1a) is stabilised by at least one web portion (1f) extending along the middle.

9. A perfume dispenser according to claim 4 characterised in that the perfume reserve chamber (2a) has a refilling metering chamber (2b) which is separated from the space.in the perfume reserve chamber (2a) which is filled with material (4), by partitioning web portions (2d), except for at least one liquid communication slot (2e), said metering chamber (2b) being provided with a closable, outwardly facing refilling opening (2c).

10. A perfume dispenser according to claim 1 characterised in that a space in the perfume reserve chamber (2a), for receiving reserve perfume, is in pressure-compensating relationship with respect to the outside atmospheric pressure, by way of a resilient member (7).

11. A perfume dispenser according to claim 10 characterised in that the resilient pressure compensating member (7) is in the fom of a flexible hollow member which is disposed in the perfume reserve chamber (2a) and the interior of which is connected to atmosphere by way of a pressure compensating opening (1i) of the perfume reserve chamber (2a).

12. A perfume dispenser according to claim 1 characterised in that it is provided with a base member (8, 18).

13. A perfume dispenser according to claim 14 characterised in that the base member (18) is fixedly connected to the main body (11) at the reserve chamber end.

14. A perfume dispenser according to claim 14 characterised in that the base member (8) is formed as an insertion base for insertion of the unit comprising the main body (1, 2) and the cover member (6).

## Revendications

1. Distributeur de parfum à action prolongée pour l'évaporation de matières odoriférantes liquides, destiné en particulier à être placé dans des poches de vêtements et dans des sacs à main, ainsi que dans des éléments du mobilier lorsqu'il est équipé d'un socle, comprenant un élément de base qui est réalisé sous forme de plaquette-écran creuse et plate et qui présente, entre deux parois à faces approximativement planes et parallèles sur ses grands côtés, réalisées de manière à être au moins en partie poreuses, une chambre d'évaporation dans laquelle se trouve un support de parfum servant à l'évaporation, ainsi qu'un élément formant couvercle qui est agencé de manière à être mobile à la manière d'un tiroir sur l'élément de base et qui, à partir d'une position de fermeture dans laquelle il recouvre la partie poreuse des parois formant les grands côtés de l'élément de base, peut être placé dans au moins une position d'évaporation, caractérisé en ce que l'élément de base (1, 2) est muni d'une chambre aplatie de réserve de parfum (2a) qui s'étend à peu près dans le plan de la chambre d'évaporation (1a) et qui communique avec celle-ci par au moins un conduit (1g) de passage de parfum, et en ce qu'au moins un conducteur de parfum (5) du genre mèche, traversant un conduit (g) de passage de parfum et réalisé sous forme solide et rectiligne avec une partie de sa longueur (5a) qui sert de support de parfum évaporant directement le parfum dans l'air qui l'entoure, s'étend dans la chambre d'évaporation (1a) dans laquelle il longe sans contact les parois (1b) formant les grands côtés de l'élément de base, à faible distance de ces parois.

2. Distributeur de parfum selon la revendication 1, caractérisé en ce que l'élément formant couvercle (6) est réalisé sous la fome d'une enveloppe en étui qui, afin de fixer plusieurs positions de réglage, est munie de saillies de cran- tage (6a) dirigées vers l'intérieur qui coopèrent par encliquetage, grâce à l'élasticité propre de la paroi correspondante de l'élément formant couvercle, avec une rangée longitudinale d'ouvertures d'évaporation (1c) de l'élément de base (1,2).

3. Distributeur de parfum selon la revendication 1, caractérisé en ce que l'élément formant couvercle (6) coopère, au moyen d'une saille de butée (6b) formée du côté intérieur, avec une rainure longitudinale de butée (1e) d'une paroi (1 b) formant un grand côté de l'élément de base.

4. Distributeur de parfum selon la revendication 1, caractérisé en ce que la chambre de réserve de parfum (2a) est remplie d'une matière-buvard (4) avec laquelle un nombre quelconque de conducteurs de parfum (5) sont en contact.

5. Distributeur de parfum selon la revendication 4, caractérisé en ce que la matière-buvard de remplissage est constituée par plusieurs tampons (4) enroulés en forme de manchon.

6. Distributeur de parfum selon la revendication 1, caractérisé en ce que la chambre de réserve de parfum (2a) est en communication avec l'atmosphère par une petite ouverture d'équilibrage de pression (1 h).

7. Distributeur de parfum selon la revendication 1, caractérisé en ce que les conducteurs de parfum (5), réalisés sous forme de bâtonnets, sont faits de fibres synthétiques et en ce que la partie (5a) de la longueur de chacun d'entre eux qui s'étend dans la chambre d'évaporation (1a) se trouve - en considérant l'élément de base (1, 2) par l'un de ses grands côtés - entre deux rangées d'ouvertures d'évaporation (1c) dans la direction longitudinale des conducteurs de parfum (5).

8. Distributeur de parfum selon la revendication 1, caractérisé en ce que la distance normale entre les parois (1b) formant les grands côtés de la chambre d'évaporation (1a) est stabilisée par au moins une entretoise (1f) à mi-longueur.

9. Distributeur de parfum selon la revendication 4, caractérisé en ce que la chambre de réserve de parfum présente un compartiment doseur de regarnissage (2b), isolé du compartiment de la chambre de réserve de parfum (2a) qui est garni de matière de remplissage (4) par des nervures de séparation (2d) ménageant au moins une fente de passage de liquide (2e), compartiment doseur qui est équipé d'un orifice de regarnissage (2c) obturable et dirigé vers l'extérieur.

10. Distributeur de parfum selon la revendication 1, caractérisé en ce qu'une zone de la chambre de réserve de parfum (2a), contenant une réserve de parfum, est en rapport d'équilibrage de pression avec la pression atmosphérique extérieure au moyen d'un organe élastique (7).

11. Distributeur de parfum selon la revendication 10, caractérisé en ce que l'organe élastique d'équilibrage de pression (7) est réalisé sous forme de corps creux flexible qui est logé dans la chambre de réserve de parfum (2a) et qui est en communication avec l'atmosphère par un orifice d'équilibrage de pression (1 i) de la chambre de réserve de parfum (2a).

12. Distributeur de parfum selon la revendication 1, caractérisé en ce qu'il est équipé d'un élément formant socle (8,18).

13. Distributeur de parfum selon la revendication 12, caractérisé en ce que du côté chambre de réserve, l'élément formant socle (18) est raccordé de manière fixe à l'élément de base (11).

14. Distributeur de parfum selon la revendication 12, caractérisé en ce que ,l'élément formant socle (8) est réalisé sous forme de socle insérable pour l'ensemble de l'appareil, constitué par l'élément de base (1, 2) et l'élément formant couvercle (6).
